# FASCICULE DE BREVET EUROPEEN

(11) **EP 0 751 053 B1**
(45) Date de publication et mention de la délivrance du brevet: **12.01.2000**
(21) Numéro de dépôt: 96440050.1
(22) Date de dépôt: 21.06.1996
(51) Int. Cl.: B61D 3/18

(54) **Bordure à structure d'aide au franchissement pour plateforme porteuse d'un véhicule routier**
Randleiste mit Ueberfahrhilfe für die Ladefläche eines Strassenfahrzeuges
Edge with surmounting aid for the load bearing platform of a road vehicle

(30) Priorité: 29.06.1995 FR 9508018
(43) Date de publication de la demande: 02.01.1997
(73) Titulaire: LOHR INDUSTRIE S.A., F-67980 Hangenbieten (FR)
(72) Inventeur: Andre, Jean-Luc, 67210 Obernai (FR)
(74) Mandataire: Metz, Paul

(56) Documents cités:
- CH-A- 327 967

## Description

Dans le cas de transport de véhicules routiers sur une structure porteuse roulante, notamment sous la forme d'une succession de wagons à plate-formes porteuses appelée classiquement une autoroute ferroviaire, le chargement et le déchargement s'effectuent de façon autonome.

Les véhicules accèdent par leurs propres moyens sur les plate-formes des wagons à partir d'un quai situé à niveau avec la plate-forme des wagons du train autoroutier.

En phase de chargement, les véhicules cheminent souvent le long de la route constituée par la succession des wagons jusqu'à leur emplacement de transport.

Pour assurer le guidage et accessoirement améliorer la sécurité, il existe des bordures le long de chacun des côtés longitudinaux de chaque wagon réalisant ainsi une véritable route guidée.

Par leur rôle de guidage, ces bordures forcent le conducteur à ramener le véhicule en direction de ligne droite lors d'une déviation de la roue avant, provoquant le frottement du pneu contre la bordure.

La hauteur des bordures est choisie pour améliorer la sécurité du guidage et pour rendre le franchissement en oblique difficile.

Pour améliorer le guidage et rendre le franchissement en oblique encore plus difficile, certaines bordures présentent du côté intérieur un plan incliné constituant une surface de guidage et une rampe de glissement.

Dans le cas où la roue arrive sur le plan incliné, elle ripe sur ce plan qui l'amène, par son rôle de bordure, contre le flanc interne de la bordure, ce qui incite le conducteur à agir sur la direction du véhicule pour ramener la direction de déplacement dans l'axe longitudinal médian.

Par ailleurs, pour des raisons de gabarit de transport ferroviaire, la charge, ici le véhicule routier, doit être correctement centrée par rapport au plan de chargement.

Ces bordures permettent d'arriver à ce résultat par le seul déplacement autonome du véhicule routier.

L'inconvénient de ce non-franchissement concerne la sortie normale des véhicules lorsqu'ils quittent l'autoroute ferroviaire. Ceux-ci, disposés en file sur les wagons, doivent pouvoir sortir indépendamment les uns des autres sur le quai, et ceci au droit de chaque wagon.

Les bordures actuelles définies en fonction des impératifs de centrage et de sécurité ne permettent pas, ou du moins pas facilement, le franchissement en oblique par les roues d'un véhicule.

La présente invention a pour but d'y remédier en procurant par des moyens simples ne nécessitant qu'une faible transformation ou adjonction, le franchissement des bordures par un véhicule routier sans affecter les fonctions de roulage et de guidage.

Il existe des structures de bordure longitudinale effaçables présentant une position opérante jouant le rôle de bordure longitudinale de protection et une position effacée inopérante.

Ces structures de bordure sont par exemple pivotantes entre une position active dans laquelle la bordure est en place le long des bords longitudinaux d'une plate-forme et une position rabattue après pivotement hors du périmètre de la plate-forme autour d'une charnière placée, par exemple, le long d'un bord périmétrique longitudinal de la plate-forme.

Une telle réalisation est décrite dans le brevet suisse n° 327967 au nom de Maschinenfabrik Augsburg-Nürnberg.

Selon la variante représentée, le flanc intérieur plan de la bordure vient après pivotement se placer dans le prolongement du plan de la plate-forme pour assurer la continuité coplanaire et offrir ainsi le libre passage à niveau.

Cette invention nécessite d'une part une manoeuvre d'ouverture pour établir un passage, et d'autre part un flanc intérieur plan de protection perpendiculaire au plan de roulage de la plate-forme en position active de la bordure.

On ne peut parler de franchissement ici car l'ensemble de la bordure s'escamote pour permettre le libre passage en vue d'atteindre le but de cette invention consistant à établir un libre passage à niveau.

Ce but est contraire à celui de la présente invention dont l'originalité consiste à garder la bordure en place et de permettre le passage par le franchissement de cette bordure, conformement à l'objet de la revendication 1.

D'autres caractéristiques et avantages de l'invention apparaîtront dans la description qui suit, donnée à titre d'exemple et accompagnée des dessins qui représentent :
. la figure 1 : une vue d'ensemble en perspective montrant une succession de wagons avec leurs bordures de protection équipées de pièces transversales d'aide au franchissement ;
. la figure 2 : une vue transversale de profil de la plate-forme ;
. la figure 3 : une vue en perspective d'une fraction de bordure-platelage montrant une pièce transversale d'aide au franchissement ;
. la figure 4 : une vue en perspective d'une fraction de bordure-platelage montrant une pièce transversale d'aide au franchissement dans sa version cale en position abaissée ;
. la figure 5 : une vue en perspective d'une fraction de bordure-platelage montrant une pièce transversale d'aide au franchissement dans sa version cale en position relevée ;
. la figure 6 : une vue de détail en perspective d'une fraction de bordure-platelage avec renfoncement en creux permettant d'assurer la même fonction.

La présente invention procède de l'idée générale inventive qui consiste à prévoir sur ou dans une bordure 1 ou 2 délimitant une plate-forme porteuse 3 de véhicules routiers sur pneus, une discontinuité transversale d'aide au franchissement sur laquelle le pneu prend appui pour arriver à une position lui permettant de franchir la bordure.

La bordure selon l'invention est destinée à éviter le débordement latéral des véhicules de l'espace de roulage et de transport sur la plate-forme porteuse 3 équipée d'un platelage 4 porté, par exemple, par un châssis de wagon 5.

Une suite 6 appelée classiquement autoroute ferroviaire est formée par la succession des wagons 5 et des zones 7 déformables de raccordement.

Chaque bordure 1,2 présente la conformation générale d'un bord relevé de forme de profil quelconque, par exemple en arche, définissant un bord supérieur 8 par exemple arrondi comme celui représenté sur les figures 1,2.

Il existe une bordure le long de chaque côté longitudinal de chaque wagon 5. Selon la réalisation représentée à titre d'exemple, chaque bordure présente, côté intérieur, un chant latéral intérieur 9 conformé selon un pan coupé 10 formant une rampe oblique 11 continue de glissement coupant à un certain niveau l'arrondi de l'arche. Ce pan coupé est utilisé comme surface de guidage et dans les cas extrêmes constitue un plan de glissement qui empêche ou du moins rend notablement difficile tout franchissement en oblique par la roue d'un véhicule disposé longitudinalement.

Ce pan coupé n'est pas indispensable à l'invention. Le résultat général est obtenu sans sa présence qui ne constitue qu'un moyen optionnel permettant d'améliorer le résultat d'ensemble.

Cette bordure de guidage procure en plus la sécurité nécessaire en ce qui concerne les mouvements de manoeuvres ou les ripages fortuits ou accidentels des véhicules transportés.

Par contre, elle ne permet pas le franchissement normal, voire aisé, de la bordure en oblique par une prise en biais du pneu pour accéder au quai adjacent situé au même niveau que la plate-forme porteuse.

Selon l'invention, on prévoit en certains endroits le long de la bordure une discontinuité transversale 12 de ou à son corps formant une structure d'aide au franchissement. Pour ce faire, on adjoint au corps de la bordure, ou on prévoit dans celui-ci, une forme fixe ou mobile en relief 13 ou en creux 14.

Cette forme peut présenter différents contours ou différentes sections.

Elle peut se matérialiser aussi bien sous la forme d'une pièce mécanique séparée ou non que celle d'un renfoncement c'est-à-dire d'un retrait. Il suffit que le pneu puisse prendre appui, puis se relever et accéder ainsi à un niveau permettant de franchir la bordure même en oblique.

Cette forme peut remplir plusieurs fonctions successivement ou simultanément, par exemple, jouer le rôle de structure de franchissement et/ou de calage.

Elle peut être fixe, mobile, escamotable, amovible ou autrement modifiable.

Plus particulièrement, elle peut être escamotable par rabattement-pivotement le long de la bordure et/ou déplaçable le long de celle-ci.

Cette structure d'aide au franchissement existe en certains endroits, par exemple, à intervalles réguliers le long de chaque bordure 1,2 longeant le plan de chargement du wagon.

Notamment dans le cas de structures fixes d'aide au franchissement, afin de gêner le moins possible le roulage des véhicules et plus particulièrement le guidage par la ou les bordures, la disposition de ces structures peut être décalée en longueur pour deux bordures se faisant face (figure 1).

Par ailleurs, les bordures 15,16 des zones de raccordement 7 possèdent chacune, dans la version représentée au moins une structure 12 d'aide au franchissement.

L'amplitude des distances entre ces structures 12 dépend des positions les plus fréquentes des roues des véhicules transportés et donc de la longueur de ceux-ci ou bien est déterminée de façon statistique.

On examinera maintenant quelques variantes de base en se référant aux différentes figures sans pour autant vouloir diminuer la portée de l'invention.

Elle est réalisée par exemple sous la forme d'une pièce rapportée et solidarisée au corps de la bordure (figure 3). La forme représentée est en coin 17 présentant deux plans inclinés 18, 19 convergeant vers le haut en une arête 20. Cette arête 20 peut être inclinée descendante vers le plan porteur de la plate-forme.

Cette arête est de préférence, mais non obligatoirement, transversale à l'axe longitudinal de la bordure.

La hauteur minimale de la structure dépend directement de la taille du pneu.

Selon un mode de réalisation de forme en creux 14, cette structure est conformée en renfoncement dans le corps de la bordure et comporte au moins un plan incliné en retrait dans le volume de la bordure. Cette forme peut comprendre deux plans inclinés 21,22 comme représenté sur la figure 6.

On examinera maintenant les variantes à double fonction.

Ces variantes mettent en oeuvre un corps de cale qui selon sa position et/ou son état joue le rôle de structure d'aide au franchissement ou de cale.

La variante représentée sur les figures 4 et 5 se compose d'un corps 23 de forme générale prismatique avec deux paires 24 et 25 de pattes de maintien et un support escamotable 26 de soutien qui lui permettent de la faire passer d'une position relevée dans laquelle elle joue le rôle de cale, dans une position abaissée dans laquelle elle joue le rôle de structure d'aide au franchissement, position dans laquelle elle n'empêche pas la progression des véhicules lors du roulage sur la plate-forme.

On peut avantageusement la déplacer longitudinalement par le coulissement de ses pattes le long des gorges telles que 27 du platelage utilisée comme glissières.

Une autre illustration de ce type de variante est celle sous la forme d'un bras décrit dans la publication de brevet français n° 2.656.858 au nom du même déposant.

La cale pivotante décrite peut être adaptée simplement à la bordure 1 ou 2 et constituer alternativement une cale en position droite et une structure transversale d'aide au franchissement en position rabattue le long de celle-ci, position dans laquelle elle n'empêche pas la progression des véhicules lors du roulage sur la plate-forme. De plus, son emplacement est modifiable par des moyens de déplacement le long du rail.

## Revendications

1. Protection longitudinale formée d'une bordure (1,2) conformée en bord relevé continu de protection bordant longitudinalement un ou les deux côtés longitudinaux d'une plate-forme porteuse (3) d'un ou de plusieurs véhicule(s) routier(s) destinée à éviter la sortie du ou des véhicule(s) routier(s) caractérisée en ce que le bord relevé continu de protection comporte vers l'intérieur de la plate-forme porteuse (3) et en au moins un endroit sur sa longueur une structure d'aide au franchissement de ce bord relevé continu de protection sous la forme d'une discontinuité en vue de permettre le franchissement lors de la sortie transversale oblique du ou des véhicule(s) au cour de son ou de leur déchargement.

2. Protection selon la revendication 1 caractérisée en ce que la structure de franchissement est une discontinuité fixe.

3. Protection selon les revendications 1 ou 2 caractérisée en ce que la structure d'aide au franchissement est une discontinuité transversale (12) au corps de la bordure (1,2).

4. Protection selon les revendications 1, 2 ou 3 caractérisée en ce que la structure de franchissement est en relief (13).

5. Protection selon les revendications 1, 2 ou 3 caractérisée en ce que la structure de franchissement est en creux (14).

6. Protection selon la revendication 4 caractérisée en ce que la structure de franchissement est une pièce séparée.

7. Protection selon la revendication 4 caractérisée en ce que la structure de franchissement est une pièce rapportée sur la bordure.

8. Protection selon la revendication 6 ou 7 caractérisée en ce que la pièce est mobile.

9. Protection selon la revendication 6 ou 7, caractérisée en ce que la pièce est escamotable.

10. Protection selon la revendication 6 ou 7, caractérisée en ce que la pièce sert aussi de cale (23).

11. Protection selon la revendication 10, caractérisée en ce que la pièce est en forme de coin ou prismatique (17,23).

12. Protection selon la revendication 5 caractérisée en ce que la pièce en creux (14) est un renforcement qui présente au moins une rampe.

13. Protection selon la revendication 10 caractérisée en ce que la cale est une pièce rabattable par pivotement.

14. Protection selon la revendication 10 ou 13 caractérisée en ce que la cale est une pièce déplaçable le long de la bordure.

15. Protection selon la revendication 1, caractérisée en ce que les structures d'aide au franchissement sont décalées en longueur pour deux bordures se faisant face.

## Claims

1. Longitudinal protection which is formed by a border (1, 2) in the form of a protective continuous raised edge, which borders longitudinally one or both longitudinal sides of a carrying platform (3) for one or more road vehicle(s), intended to prevent the road vehicle(s) from leaving the carrying platform, characterised in that the protective continuous raised edge comprises, towards the interior of the carrying platform (3) and at at least one location over its length, a structure for aiding the surmounting of that protective continuous raised edge in the form of a discontinuity in order to allow surmounting when the vehicle(s) leave(s) in an oblique transverse manner during unloading thereof.

2. Protection according to claim 1, characterised in that the surmounting structure is a fixed discontinuity.

3. Protection according to claim 1 or 2, characterised in that the structure for aiding surmounting is a discontinuity (12) which is transverse relative to the body of the border (1, 2).

4. Protection according to claim 1, 2 or 3, characterised in that the surmounting structure is raised (13).

5. Protection according to claim 1, 2 or 3, characterised in that the surmounting structure is recessed (14).

6. Protection according to claim 4, characterised in that the surmounting structure is a separate component.

7. Protection according to claim 4, characterised in that the surmounting structure is a component attached to the border.

8. Protection according to claim 6 or 7, characterised in that the component is movable.

9. Protection according to claim 6 or 7, characterised in that the component is retractable.

10. Protection according to claim 6 or 7, characterised in that the component is also used as a wedge (23).

11. Protection according to claim 10, characterised in that the component is wedge-shaped or prismatic (17, 23).

12. Protection according to claim 5, characterised in that the recessed component (14) is a reinforcement which has at least one ramp.

13. Protection according to claim 10, characterised in that the wedge is a component which can be pivoted down.

14. Protection according to claim 10 or 13, characterised in that the wedge is a component which can be displaced along the border.

15. Protection according to claim 1, characterised in that the structures for aiding surmounting are longitudinally offset for two opposing borders.

## Patentansprüche

1. Längsschutz bestehend aus einer Randleiste (1,2), die als überhöhter, ununterbrochener Schutzrand ausgebildet ist, der eine oder beide Längsseiten einer Ladefläche (3) für ein oder mehrere Straßenfahrzeuge zur Verhinderung der Ausfahrt des oder der Straßenfahrzeuge in Längsrichtung umrandet, dadurch gekennzeichnet, daß der überhöhte, ununterbrochene Schutzrand zum Inneren der Ladefläche (3) hin und wenigstens an einer Stelle im Verlauf seiner Längsausdehnung eine Überfahrhilfe für diesen überhöhten, ununterbrochenen Schutzrand in Form einer Unterbrechung aufweist, um das Überfahren bei der in Querrichtung schrägen Ausfahrt des oder der Fahrzeuge während seiner oder ihrer Entladung zu ermöglichen.

2. Schutz gemäß Anspruch 1, dadurch gekennzeichnet, daß die Überfahrhilfe eine ortsfeste Unterbrechung ist.

3. Schutz gemäß einem der Ansprüche 1 oder 2, dadurch gekennzeichnet, daß die Überfahrhilfe eine Querunterbrechung (12) am Rumpf der Randleiste (1,2) ist.

4. Schutz gemäß den Ansprüchen 1, 2 oder 3, dadurch gekennzeichnet, daß die Überfahrhilfe erhaben (13) ausgestaltet ist.

5. Schutz gemäß den Ansprüchen 1, 2 oder 3, dadurch gekennzeichnet, daß die Überfahrhilfe hohl (14) ausgestaltet ist.

6. Schutz gemäß Anspruch 4, dadurch gekennzeichnet, daß die Überfahrhilfe ein abgetrenntes Bauteil ist.

7. Schutz gemäß Anspruch 4, dadurch gekennzeichnet, daß die Überfahrhilfe ein an die Randleiste angebautes Bauteil ist.

8. Schutz gemäß Anspruch 6 oder 7, dadurch gekennzeichnet, daß das Bauteil beweglich ist.

9. Schutz gemäß Anspruch 6 oder 7, dadurch gekennzeichnet, daß das Bauteil einziehbar ist.

10. Schutz gemäß Anspruch 6 oder 7, dadurch gekennzeichnet, daß das Baute auch als Unterlegkeil (23) verwendbar ist.

11. Schutz gemäß Anspruch 10, dadurch gekennzeichnet, daß das Stück keilförmig oder prismaförmig (17,23) ausgestaltet ist.

12. Schutz gemäß Anspruch 5, dadurch gekennzeichnet, daß das hohle Bauteil (14) eine Verstärkung ist, die wenigstens eine Rampe aufweist.

13. Schutz gemäß Anspruch 10, dadurch gekennzeichnet, daß der Unterlegkeil ein durch Schwenken klappbares Bauteil ist.

14. Schutz gemäß Anspruch 10 oder 13, dadurch gekennzeichnet, daß der Unterlegkeil ein in Längsrichtung der Randleiste versetzbares Bauteil ist.

15. Schutz gemäß Anspruch 1, dadurch gekennzeichnet, daß die an zwei sich gegenübertretenden Randleisten angeordneten Überfahrhilfen in Längsrichtung versetzt sind.
